# EUROPÄISCHE PATENTANMELDUNG

(11) **EP 4 775 880 A1**
(43) Veröffentlichungstag der Anmeldung: **15.07.2026**
(21) Anmeldenummer: 25150989.9
(22) Anmeldetag: 09.01.2025
(51) Int. Cl.: F21V 31/00, F21V 31/03, F21V 23/00, F21S 8/04, F21V 5/00, F21Y 105/10, F21Y 115/10

(54) **LED-MODUL MIT GEDRUCKTER LEITERPLATTE UND DICHTKONTUREN AUS DICHTSCHAUM**

(71) Anmelder: Siteco GmbH, 83301 Traunreut (DE)
(72) Erfinder: Schiebl, Matthias, 83558 Maitenbeth (DE); Gstatter, Matthias, 83324 Ruhpolding (DE); Geiger, Lukas, 83346 Bergen (DE)
(74) Vertreter: Schmidt, Steffen

(57) **Zusammenfassung**

Die Erfindung betrifft ein LED-Modul, das Folgendes aufweist: eine gedruckte Leiterplatte, PCB, mit einer Vorder- und einer Rückseite, wobei mehrere lichtemittierende Halbleitereinrichtungen, LEDs, auf wenigstens der Vorderseite des PCB angeordnet und mit Leiterbahnen auf dem PCB elektrisch kontaktiert sind, eine Gerätebox für ein Vorschaltgerät der LEDs, wobei die Gerätebox mit der Rückseite des PCBs verbindbar ist, um einen geschlossenen Innenraum für das Vorschaltgerät festzulegen, und eine oder mehrere wenigstens teilweise transparente LED-Abdeckungen, welche mit einer Vorderseite des PCB verbindbar sind, um wenigstens einen Teil der LEDs abzudecken, wobei wenigstens eine geschlossene Dichtkontur aus einem Dichtschaum auf das PCB aufgetragen sind, wobei die wenigstens eine Dichtkontur eine Abdichtung zwischen einem umlaufenden Rand der Gerätebox und der Rückseite des PCB bildet, und/oder die wenigstens eine Dichtkontur eine Abdichtung zwischen einem umlaufenden Rand der LED-Abdeckung und der Vorderseite des PCB bildet.

## Beschreibung

### TECHNISCHER BEREICH

Die vorliegende Offenbarung bezieht sich auf ein LED-Modul. Insbesondere bezieht sich die vorliegende Offenbarung auf ein LED-Modul mit einer gedruckten Leiterplatte, einer Gerätebox für ein Vorschaltgerät und einer oder mehreren LED-Abdeckungen, wobei spezielle Abdichtungen zwischen den Komponenten des Moduls vorgesehen sind, um eine zuverlässige Funktion und Schutz der Bauteile zu gewährleisten.

### HINTERGRUND

In der heutigen Beleuchtungstechnologie, insbesondere bei LED-Modulen, ist es üblich, dass verschiedene Komponenten wie Leiterplatten, LED-Abdeckungen und Geräteboxen für Vorschaltgeräte zusammenarbeiten, um eine effiziente und zuverlässige Lichtquelle zu bieten. Diese Komponenten müssen oft in einem abgedichteten Gehäuse untergebracht werden, um die empfindlichen elektronischen Teile vor Umwelteinflüssen wie Feuchtigkeit, Staub und Temperaturschwankungen zu schützen. Bekannte Systeme umfassen typischerweise eine Vielzahl von Dichtungen und mechanischen Befestigungselementen, um die erforderliche Abdichtung zwischen den verschiedenen Komponenten sicherzustellen. Diese Dichtungen sind entscheidend, um die Langlebigkeit und Leistungsfähigkeit der LED-Module zu gewährleisten, da sie verhindern, dass schädliche Substanzen in das Innere der Module eindringen und die Funktion der LEDs oder des Vorschaltgeräts beeinträchtigen.

Gemäß bekannter Technologien erfordert die Abdichtung solcher LED-Module oft eine komplexe Montage und eine Vielzahl von Einzelteilen, die zusammenwirken müssen, um eine vollständige Abdichtung zu gewährleisten. Dies kann zu erhöhten Produktionskosten und einer aufwendigen Montage führen, da jede Komponente individuell abgedichtet werden muss. Zudem besteht das Risiko, dass die Abdichtungen im Laufe der Zeit durch mechanische Belastungen oder Alterung der Materialien an Wirksamkeit verlieren, was zu Undichtigkeiten und damit zu einem möglichen Ausfall der LED-Module führen kann. Trotz der beträchtlichen Fortschritte auf dem Gebiet der LED-Beleuchtungstechnologie besteht nach wie vor ein Bedarf an innovativen Lösungen, die die Anzahl der erforderlichen Bauteile reduzieren und gleichzeitig eine zuverlässige Abdichtung gewährleisten.

Es ist daher ein der vorliegenden Erfindung zugrunde liegendes technisches Problem, ein LED-Modul bereitzustellen, das lediglich einen geringen Herstellungs- und Montageaufwand erfordert und dabei trotzdem eine verlässliche Abdichtung und einen guten Schutz der elektronischen Komponenten gewährleistet.

### ZUSAMMENFASSUNG

Zur Lösung des Problems stellt die vorliegende Erfindung ein LED-Modul gemäß Anspruch 1 bereit.

Gemäß einer Besonderheit der Erfindung, umfasst das LED-Modul, das insbesondere auch als vollständige Leuchte ausgebildet sein kann, eine gedruckte Leiterplatte (PCB) mit einer Vorder- und einer Rückseite. Mehrere lichtemittierende Halbleitereinrichtungen (LEDs) sind auf wenigstens der Vorderseite des PCBs angeordnet und elektrisch mit Leiterbahnen auf dem PCB kontaktiert. Eine Gerätebox für ein Vorschaltgerät der LEDs ist mit der Rückseite des PCBs verbindbar, um einen geschlossenen Innenraum für das Vorschaltgerät zu schaffen. Eine oder mehrere wenigstens teilweise transparente LED-Abdeckungen sind mit der Vorderseite des PCBs verbindbar, um jeweils wenigstens einen Teil der LEDs abzudecken. Das Modul zeichnet sich dadurch aus, dass wenigstens zwei geschlossene Dichtkonturen aus einem Dichtschaum auf das PCB aufgetragen sind. Der Begriff "Dichtkontur" bezieht sich auf die Form oder den Bereich, in dem eine Dichtung aufgebracht wird, um eine Abdichtung zu gewährleisten. Eine der Dichtkonturen bildet eine Abdichtung zwischen einem umlaufenden Rand der Gerätebox und der Rückseite des PCBs, während die wenigstens eine weitere Dichtkontur eine Abdichtung zwischen einem umlaufenden Rand der LED-Abdeckung und der Vorderseite des PCBs bildet. Gemäß einer einfacheren Ausführungsform kann auch vorgesehen sein, dass nur eine Dichtkontur auf der Vorder- oder Rückseite des PCB vorgesehen ist. Ein Vorteil der Anordnung mit einer oder mehreren Dichtkonturen auf der Vorder- und/oder Rückseite des PCB ist eine kostengünstige und effiziente Abdichtung, die sowohl die thermischen als auch die Schutzanforderungen (Staub/Wasser) erfüllt. Ein weiterer Vorteil ist die Reduktion des Montageaufwands durch die direkte Applikation des Dichtschaums auf das PCB, was einer Verringerung der Anzahl der zur Abdichtung benötigten Bauteile führt und eine Automatisierung des Dichtungsauftrags erleichtert. Die modulare Bauweise erlaubt dabei eine kundenspezifische und kosteneffiziente Konfiguration der Leuchte.

Nach einer Ausführungsform ist die Gerätebox und/oder die LED-Abdeckung lösbar mit dem PCB verbunden. Der Dichtschaum der jeweiligen Dichtkontur haftet dabei nur an dem PCB, während der jeweilige umlaufende Rand der Gerätebox bzw. der LED-Abdeckung lösbar an dem Dichtschaum der betreffenden Dichtkontur anliegt. Die lösbare Verbindung ermöglicht eine einfache Demontage und Wartung der Gerätebox und der LED-Abdeckung, was die Instandhaltung und den Austausch von Komponenten erleichtert. Ferner sorgt der Dichtschaum, der nur an dem PCB haftet, für eine zuverlässige Abdichtung zum PCB, wobei eine feste Verbindung zwischen den umlaufenden Rändern der Gerätebox bzw. der LED-Abdeckung und dem PCB nicht erforderlich ist. Dies reduziert den Montageaufwand und die Komplexität der Baugruppe, da keine zusätzlichen Befestigungselemente oder Dichtungsmaterialien benötigt werden. Darüber hinaus trägt die Verwendung von Dichtschaum zur Kosteneffizienz bei, da dieser kostengünstig ist und direkt auf das PCB aufgetragen wird. Dies spart Zeit und Kosten in der Montage und stellt sicher, dass die Dichtaufgabe ohne zusätzlichen Montageaufwand erfüllt wird.

Nach einer Ausführungsform des LED-Moduls wird die Vorder- und/oder Rückseite der gedruckten Leiterplatte (PCB) mit Dichtschaum abgedeckt, um die darauf verlaufenden Leiterbahnen zu schützen. Diese Maßnahme bietet Vorteile in Bezug auf die Effizienz und Zuverlässigkeit des LED-Moduls. Der Dichtschaum, der auf die Leiterbahnen aufgetragen wird, dient als Schutzschicht, die verhindert, dass Feuchtigkeit, Staub oder andere schädliche Umwelteinflüsse die elektrischen Verbindungen beeinträchtigen. Dies ist besonders wichtig, um die langfristige Funktionalität und Stabilität der elektrischen Kontakte sicherzustellen, da ungeschützte Leiterbahnen anfällig für Korrosion und andere Schäden sind, die durch äußere Einflüsse verursacht werden können. Durch die Verwendung von Dichtschaum wird zudem die Notwendigkeit zusätzlicher Gehäuse oder Schutzvorrichtungen reduziert, was die Herstellungskosten senkt und die Montage vereinfacht. Der Dichtschaum zum Schutz der Leiterbahnen kann im gleichen Produktionsschritt wie zur Bildung der Dichtkonturen direkt auf das PCB aufgebracht werden, was den Montageprozess rationalisiert. Dies trägt dazu bei, die Produktionskosten zu senken und die Fertigungszeit zu verkürzen. Darüber hinaus bietet der Dichtschaum eine zusätzliche Isolationsschicht, die die elektrische Sicherheit erhöht, indem sie das Risiko von Kurzschlüssen oder anderen elektrischen Störungen minimiert. Diese Isolationsschicht ist besonders wichtig in Anwendungen, bei denen das LED-Modul extremen Temperatur- oder Feuchtigkeitsbedingungen ausgesetzt ist. Durch die Integration des Dichtschaums in das Design des LED-Moduls wird auch das Gewicht des gesamten Systems reduziert, da auf zusätzliche Schutzgehäuse verzichtet werden kann, wodurch die Produktionskosten gesenkt und die Montageprozesse vereinfacht werden.

Nach einer Ausführungsform weist das LED-Modul eine Optik für die LEDs auf, die insbesondere durch eine Linsenplatte gebildet ist, welche mehrere Linsenoptiken für jeweils eine oder eine Gruppe von LEDs umfasst. Diese Linsenplatte bietet eine präzise Ausrichtung der LEDs auf dem PCB gegenüber den Optiken, was zu einer verbesserten Lichtlenkung und Effizienz führt. Durch die Verwendung einer LED-Abdeckung, die mehrere Linsenoptiken enthält, wird die Anzahl der erforderlichen Komponenten minimiert, was zu einer kosteneffizienten Produktion und einem vereinfachten Montageprozess führt. Die präzise Ausrichtung der LEDs auf dem PCB mit den Linsenoptiken gewährleistet, weil die LED-Abdeckung auf dem PCB ohnehin zur betreffenden Dichtkontur ausgerichtet wird. Die modulare Bauweise ermöglicht es ferner, die Optiken leicht auszutauschen oder anzupassen, um spezifische Beleuchtungseffekte zu erzielen.

Nach einer Ausführungsform ist das LED-Modul so gestaltet, dass die LED-Abdeckung oder mehrere symmetrisch angeordnete LED-Abdeckungen mittels eines Rahmens mit der gedruckten Leiterplatte (PCB) verbunden sind. Diese LED-Abdeckung wird in eine durch den Rahmen definierte Öffnung eingelegt, wobei der umlaufende Rand der LED-Abdeckung durch den Rahmen gegen die Dichtkontur gedrückt wird, wenn der Rahmen mit dem PCB verbunden ist. Insbesondere drückt ein Steg des Rahmens gegen die LED-Abdeckung, um den notwendigen Anpressdruck für eine zuverlässige Abdichtung zu gewährleisten. Durch die Verwendung des Rahmens eine stabile und sichere Befestigung der LED-Abdeckung auf dem PCB erreicht, was die mechanische Integrität des gesamten Moduls erhöht. Ferner sorgt der Rahmen dafür, dass die LED-Abdeckung fest gegen die Dichtkontur gedrückt wird, was eine effektive Abdichtung gegen Staub und Wasser ermöglicht. Dies ist besonders wichtig, um die Schutzart des Moduls zu gewährleisten und die empfindlichen elektronischen Komponenten vor Umwelteinflüssen zu schützen. Bei einer Ausführungsform mit mehreren LED-Abdeckungen ermöglicht die symmetrische Anordnung der LED-Abdeckungen eine gleichmäßige Kraftverteilung auf die Abdeckungen zur Erzielung der erforderlichen Dichtheit zwischen dem umlaufenden Rändern und der jeweiligen Dichtkontur. Der Einsatz eines Rahmens zur Befestigung der LED-Abdeckung reduziert zudem den Montageaufwand, da der Rahmen gleichzeitig als Halterung und als Druckmittel für die Dichtkontur dient. Dies vereinfacht den Aufbau des Moduls und kann die Produktionskosten senken. Der Rahmen kann auch dazu beitragen, die Wärmeableitung zu verbessern, indem er als zusätzliche Kühlfläche dient oder die Wärme von den LEDs effizienter ableitet.

Gemäß einer Ausführungsform der Erfindung weist das LED-Modul einen Rahmen mit einem umlaufenden Steg auf. Das PCB des Moduls ist mit einer weiteren Dichtkontur aus Dichtschaum versehen. Wenn der Rahmen mit dem PCB verbunden wird, wird der umlaufende Steg des Rahmens in die Dichtkontur aus Dichtschaum eingedrückt. Dies führt zu einer Abdichtung zwischen dem PCB und dem umlaufenden Steg des Rahmens. Ein Vorteil dieser Anordnung ist eine verbesserte Abdichtung, die den Schutz vor Staub und Wasser erhöht im Bereich weiterer empfindlicher Bauteile auf dem PCB, um damit somit die Anforderungen an die gewünschte Schutzart zu erfüllt.

Nach einer Ausführungsform weist das PCB eine mit einer Klimamembran verschlossene Öffnung innerhalb einer der Dichtkonturen, insbesondere der Dichtkontur für die Gerätebox, auf. Die Klimamembran definiert eine Verbindung zwischen dem von der jeweiligen Dichtkontur abgeschlossenen Raum und dem Außenraum, sodass ein Druckausgleich zwischen dem abgeschlossenen Raum und der Umgebung ermöglicht wird. Die Klimamembran fungiert als ein spezifischer Mechanismus, der den Druckausgleich zwischen dem Innenraum der Gerätebox und der äußeren Umgebung sicherstellt. Durch die Integration der Klimamembran innerhalb der Dichtkontur wird ein kontinuierlicher Luftaustausch ermöglicht, ohne dass Wasser oder Staub eindringen kann, was zur Erfüllung der Schutzartanforderungen beiträgt. Durch die gezielte Platzierung der Klimamembran innerhalb der Dichtkontur wird zudem die Komplexität der Konstruktion reduziert, was zu einer einfacheren und kosteneffizienteren Herstellung führt. Dies trägt zur allgemeinen Kosteneffizienz und zur modularen Bauweise des LED-Moduls bei, da die Klimamembran ein integraler Bestandteil des PCB ist, wodurch keine zusätzlichen externen Komponenten für die abgedichteten Räume erforderlich. Dies ist besonders nützlich für den Innenraum der Gerätebox, weil diese, im Vergleich zu den LED-Abdeckungen, ein Größeres Volumen mit dem PCB einschließt.

Nach einer Ausführungsform ist das LED-Modul so gestaltet, dass die Gerätebox, die an der Rückseite des Moduls angebracht ist, wenigstens teilweise aus einem wärmeleitfähigen Material, insbesondere Metall, gebildet ist und vorzugsweise Kühlrippen aufweist. Die Verwendung eines wärmeleitfähigen Materials wie Metall für die Gerätebox verbessert das Thermomanagement des LED-Moduls erheblich, da Die Außenwände der Gerätebox somit die vom Vorschaltgerät erzeugte Wärme effizienter abführen kann. Ferner können die Kühlrippen, die vorzugsweise an der Gerätebox angebracht sind, die Oberfläche vergrößern, die für die Wärmeabgabe zur Verfügung steht. Dies führt zu einer noch besseren Kühlung.

Nach einer Ausführungsform wird das Vorschaltgerät an der Innenseite der Gerätebox montiert und steht in flächigem Kontakt mit dieser Innenseite. Der flächige Kontakt zwischen dem Vorschaltgerät und der Innenseite der Gerätebox ermöglicht eine effiziente Wärmeableitung, was zu einem optimierten Thermomanagement führt.

Nach einer Ausführungsform ist das PCB mit elektrischen Anschlussklemmen ausgestattet ist. Diese Anschlussklemmen dienen als Schnittstelle für die elektrische Verbindung zwischen dem elektronischen Vorschaltgerät und dem LED-Modul. Die Verbindung erfolgt mittels einer losen Verkabelung, die innerhalb des abgedichteten Innenraums des Moduls verläuft. Diese Anordnung bietet ermöglicht einfache Installation ermöglicht, die den Montageaufwand erheblich reduziert. Dies ist von besonderem Vorteil, wenn das Vorschaltgerät bereits vormontiert an einer Innenseite der Gerätebox befestigt ist.

Nach einer Ausführungsform weist die Gerätebox mehrere von dem umlaufenden Rand nach außen kragende Haltearme auf, die im montierten Zustand des LED-Moduls flächig auf der Rückseite der Leiterplatte (PCB) aufliegen und mit dieser mechanisch lösbar verbunden sind. Diese Haltearme ermöglichen eine stabile und dennoch lösbare Verbindung zwischen der Gerätebox und der Leiterplatte, was die Montage und Demontage des LED-Moduls erleichtert. Durch die flächige Auflage der Haltearme auf der Rückseite der Leiterplatte wird eine gleichmäßige Druckverteilung gewährleistet, was die mechanische Stabilität des gesamten Moduls erhöht. Zudem wird durch die mechanisch lösbare Verbindung eine einfache Wartung und ein schneller Austausch von Komponenten ermöglicht, ohne dass das gesamte Modul demontiert werden muss.

### BESCHRIBUNG EINER BEVORZUGTEN AUSFÜHRUNGSFORM

Weitere Merkmale und Vorteile der Erfindung werden aus der nachfolgenden Beschreibung einer bevorzugten Ausführungsform des LED-Moduls deutlich, die in Verbindung mit den Figuren gegeben wird. In den Figuren ist folgendes dargestellt:
- Figur 1: zeigt eine perspektivische Ansicht eines LED-Moduls von der Vorderseite.
- Figur 2: zeigt eine perspektivische Ansicht des LED-Moduls von der Rückseite.
- Figur 3: zeigt eine Explosionsansicht des LED-Moduls.
- Figur 4: zeigt eine perspektivische Ansicht des PCB des LED-Moduls von der Vorderseite.
- Figur 5: zeigt eine perspektivische Ansicht des PCB des LED-Moduls von der Rückseite.
- Figur 6: zeigt eine Querschnittsansicht des LED-Moduls in einer Schnittebene senkrecht zur Ebene des PCB mittig durch die Gerätebox und die LED-Abdeckungen.

Das LED-Modul gemäß der dargestellten bevorzugten Ausführungsform umfasst alle Merkmale einer vollständigen Leuchte und könnte daher auch als Leuchte bezeichnet werde. Die Figur 1 zeigt eine perspektivische Ansicht des LED-Moduls von der Vorderseite. Das LED-Modul umfasst ein PCB 1, welches als einzelnes Bauteil aus der gleichen Perspektive in Figur 4 dargestellt ist. Auf der Vorderseite des PCB sind mehrere LEDs 12 in zwei Gruppen angeordnet sind. Diese Gruppen von LEDs sind jeweils mit einer LED-Abdeckungen 2 geschützt, die mit der Vorderseite des PCB 1 verbunden sind. Die LED-Abdeckungen 2 sind durch einen Rahmen 3 gehalten, der die Abdeckungen fixiert und abdichtet.

Die Figur 2 zeigt das gleiche LED-Moduls von der Rückseite. Hier ist die Rückseite des PCB 1 sichtbar (als einzelnes Element aus der gleichen Perspektive in Figur 5 dargestellt), auf der eine Gerätebox 4 angeordnet ist. Ein externer Anschluss 6 der Gerätebox ist ebenfalls sichtbar und dient zur elektrischen Verbindung des LED-Moduls mit einer externen Stromquelle. Die Gerätebox 4 weist Kühlrippen auf, die zur Wärmeableitung beitragen und somit das Thermomanagement des Moduls unterstützen.

Die Figur 3 zeigt in einer Explosionsansicht des LED-Moduls und dient zur Illustration der verschiedenen Komponenten des Moduls und deren Anordnung zueinander.

Das LED-Modul besitzt als zentrales Element eine PCB 1, das auch als eine zentrale Trägerstruktur dient. Auf der Vorderseite des PCB 1 sind mehrere LEDs 12 angeordnet (nicht in dieser Ansicht sichtbar, aber in Figure 4 beschrieben). Über dem PCB 1 sind die zwei LED-Abdeckungen 2 positioniert, die die LEDs abdecken und schützen. Diese Abdeckungen 2 sind transparent oder zumindest teilweise transparent, um das Licht der LEDs durchzulassen und weisen integrierte Optiken in Form von Linsen- und /oder Reflektorelementen auf, welche das von den LEDs abgegebene Licht lenken.

Ein Rahmen 3 ist mit mehreren Schrauben 5, welche durch Löcher im PCB 1 führen, mit dem PCB 1 verbunden. Die LED-Abdeckungen 2 sind so gestaltet, dass sie in durch den Rahmen 3 definierten Öffnungen passen. Der Rahmen 3 umgibt die LED-Abdeckungen 2 und drückt sie gegen Dichtkonturen 11 aus einem Dichtschaum, die auf der Vorderseite der Leiterplatte 1 um jeweils eine Gruppe von LEDs 12 aufgebracht sind, um eine Abdichtung zwischen der LED-Abdeckung 2 und dem PCB1 zu gewährleisten.

Auf der Rückseite der Leiterplatte 1 befindet sich die Gerätebox 4, die in einem Innenraum ein Vorschaltgerät 7 (siehe Schnittzeichnung in Figur 6) und auf der Außenseite den externen Anschluss 6 enthält. Die Gerätebox 4 ist mit mehreren Schrauben 5 auf der Rückseite des PCB 1 befestigt. Diese Schrauben 5 sorgen dafür, dass die Gerätebox 4 fest mit der Leiterplatte 1 verbunden ist, wobei ein umlaufender Rand 41 der Gerätebox eine Dichtkonturen 11 auf der Rückseite der Leiterplatte 1 komprimiert, um eine Abdichtung zwischen der Gerätebox 4 und dem PCB 1 zu gewährleisten.

Die Gerätebox 4 besteht aus einem wärmeleitfähigen Material, vorzugsweise Metall, z.B. aus einem Aluminiumguss, um die Wärme, die vom Vorschaltgerät 7 erzeugt wird, effizient abzuleiten. Die Gerätebox 4 weist dazu auf der Außenseite auch Kühlrippen aufweisen, um durch die vergrößerte Oberfläche die Wärmeableitung weiter zu verbessern. Die Gerätebox weist auf der Außenseite ferner vier Haltearme auf, die sich vom umlaufenden Rand der Gerätebox seitlich nach außen erstrecken. Die Arme liegen auf der Rückseite des PCB auf und weisen Schraublöcher auf, mittels derer die Gerätebox mit dem PCB 1 bzw. dem darunterliegenden Rahmen 3 verbunden werden. Weitere Schraublöcher sind direkt neben dem umlaufenden Rand 41 der Gerätebox 4 vorgesehen. Die Haltearme, dienen zur zusätzlichen Stabilisierung des LED-Moduls, weil sie den Rahmen 3 mit der Gerätebox 4 über eine größere Fläche verbinden und dazwischen das aus einem dünnen Material gebildete PCB 1 einschließen.

Der Rahmen 3 weist in einem mittleren Bereich zwischen den zwei Öffnungen für die LED-Abdeckung 2 noch einen Bereich auf, welcher mit einem umlaufenden Steg 32 eingefasst ist. Der Steg 32 wirkt ebenfalls mit einer Dichtkontur 11 auf der Vorderseite des PCB zusammen, um in diesem Bereich des PCB 1 gegenüber dem Rahmen 3 abzudichten. Der dadurch definierte Raum wird zur Abdeckung von elektrischen Bauteilen, z.B. Anschlussklemmen 13, genutzt.

Die Dichtkonturen 11 auf der Vorder- und Rückseite des PCB 1 bestehen aus einem Dichtschaum, der direkt auf die Leiterplatte 1 aufgebracht wird. Diese Dichtkonturen 11 sorgen dafür, dass die verschiedenen Komponenten des LED-Moduls, wie die LED-Abdeckungen 2 und die Gerätebox 4, dicht mit der Leiterplatte 1 verbunden sind und das Eindringen von Staub und Wasser verhindert wird. In der bevorzugten Ausführungsform haftet der Dichtschaum jedoch nur an dem PCB 1 an, während die umlaufenden Ränder 41, 31 und 21 der Gerätebox 4, der Rahmens 3 bzw. der LED-Abdeckungen 2 in den Dichtschaum erst eingedrückt werden, wenn der Dichtschaum nicht mehr klebend ist. Dadurch können der Rahmen 3, die Gerätebox 4 und die LED-Abdeckungen 2 nach dem Lösen der Schrauben 5 von dem PCB 1 für Wartungsarbeiten gelöst werden.

Figur 4 zeigt eine perspektivische Ansicht der Vorderseite der Leiterplatte PCB 1. Auf der Vorderseite sind die mehrere LEDs 12 angeordnet, die in einem regelmäßigen Muster auf der PCB verteilt sind. Die LEDs 12 sind mit Leiterbahnen 15 elektrisch kontaktiert. Die Leiterbahnen 15 verlaufen auf der Oberfläche der PCB 1 und sind teilweise mit einer Dichtkontur 11 aus Dichtschaum und außerhalb der Dichtkontur 11 ebenfalls mit Dichtschaum abgedeckt, um eine Abdichtung und einen Schutz der sonst offenliegenden Leiterbahnen zu gewährleisten. Die Dichtkontur 11 verläuft entlang des umlaufenden Randes der PCB 1 und bildet eine geschlossene Kontur, die die LEDs 12 und die Leiterbahnen 15 schützt.

Zusätzlich sind auf der Vorderseite der PCB 1 Anschlussklemmen 13 zu sehen, die zur elektrischen Verbindung des LED-Moduls mit einem Vorschaltgerät dienen. Eine weitere Dichtkontur 11 ist um die Anschlussklemmen 13 herum aufgebracht, um diese ebenfalls abzudichten. Eine Öffnung 14 innerhalb der Dichtkontur 11 ist mit einer Klimamembran verschlossen, die einen Gasdurchtritt zwischen dem abgedichteten Innenraum der Gerätebox 4 auf der Rückseite zu einem von der Dichtkontur 11 auf der Vorderseite ausgesparten Abschnitt zu ermöglichen, aber eine Durchtritt von Feuchtigkeit unterbindet. Die Klimamembran in der Öffnung 14 ermöglicht dadurch einen Druckausgleich zwischen dem Innenraum der Gerätebox 4 und der Umgebung, ohne die Dichtigkeit zu beeinträchtigen.

Die Figur 6 zeigt eine Querschnittsansicht des LED-Moduls in einer Schnittebene senkrecht zur Ebene der Leiterplatte PCB 1, mittig durch die Gerätebox 4 und die LED-Abdeckungen 2. Auf der mit den LEDs 2 besetzten Vorderseite des PCB 1 sind die LED-Abdeckungen 2 und der Rahmen 3 angeordnet. Dabei drückt ein weiterer Steg 32 des Rahmens 3 gegen die LED-Abdeckung 2, um diese festzuhalten und die Abdichtung zu unterstützen. Gemäß der gezeigten Ausführungsform sind die LED-Abdeckungen 2 nicht mit dem PCB 1 direkt verschraubt, sondern nur der Rahmen 3 und die Gerätebox 4.

In der Querschnittansicht gemäß Figur 6 ist ferner zu sehen, wie das Vorschaltgerät 7 in der Gerätebox 4 montiert ist. Das Vorschaltgerät 7 ist flächig mit einer Seite auf einer Innenseite der Gerätebox 4 montiert, um einen guten thermischen Kontakt zwischen dem Vorschaltgerät 7 und dem wärmeleitfähigen Material der Gerätebox 4 zu bilden. Das Vorschaltgerät 7 kann bereits vor dem Aufsetzen der Gerätebox 4 auf das PCB 1 vormontiert sein. Um den Zusammenbau zu erleichtern, wird das Vorschaltgerät 7 mit einer losen Verkabelung (in den Figuren nicht dargestellt) mit den Anschlussklemmen 13 an der Platine elektrisch angeschlossen.

Zahlreiche Änderungen können an der vorhergehend beschriebenen Ausführungsform des LED-Moduls vorgenommen werden. Insbesondere ist die Anzahl der LED-Abdeckungen nicht auf zwei beschränkt. Es können auch weniger oder mehr LED-Abdeckungen vorhanden sein, wobei bei mehreren LED-Abdeckungen eine symmetrische Anordnung bevorzugt ist, um eine gleichmäßige Kraftverteilung zwischen dem Rahmen und der PCB zu ermöglichen. Ferner können gemäß weiteren Ausführungsformen auch noch LEDs und entsprechende LED-Abdeckungen auf der Rückseite des PCB, d.h. neben der Gerätebox 4, vorgesehen sein, welche Licht zur indirekten Beleuchtung in Richtung zur Raumdecke abgeben. Die LEDs auf der Rückseite des PCB sind im Prinzip ebenso wie auf der Vorderseite des PCB mit entsprechenden Abdeckungen auch in dieser Ausführungsform abgedichtet.

### Bezugszeichenliste

- 1: Leiterplatte, PCB
- 2: LED-Abdeckung
- 3: Rahmen
- 4: Gerätebox
- 5: Schraube
- 6: externer Anschluss der Gerätebox
- 7: Vorschaltgerät
- 11: Dichtkontur
- 12: LED
- 13: Anschlussklemme
- 15: Leiterbahn
- 21: umlaufender Rand der LED-Abdeckung
- 31: umlaufender Steg des Rahmens
- 32: Steg des Rahmens
- 41: umlaufender Rand der Gerätebox

## Patentansprüche

1. LED-Modul, das Folgendes aufweist:
eine gedruckte Leiterplatte (1), PCB, mit einer Vorder- und einer Rückseite, wobei mehrere lichtemittierende Halbleitereinrichtungen, LEDs (12), auf wenigstens der Vorderseite des PCB (1) angeordnet und mit Leiterbahnen (15) auf dem PCB (1) elektrisch kontaktiert sind,
eine Gerätebox (4) für ein Vorschaltgerät (7) der LEDs, wobei die Gerätebox (4) mit der Rückseite des PCBs (1) verbindbar ist, um einen geschlossenen Innenraum für das Vorschaltgerät (7) festzulegen, und
eine oder mehrere wenigstens teilweise transparente LED-Abdeckungen (2), welche mit einer Vorderseite des PCB verbindbar sind, um wenigstens einen Teil der LEDs (12) abzudecken,
**dadurch gekennzeichnet, dass** wenigstens eine geschlossene Dichtkontur (11) aus einem Dichtschaum auf das PCB (1) aufgetragen sind, wobei die wenigstens eine Dichtkontur (11) eine Abdichtung zwischen einem umlaufenden Rand (41) der Gerätebox (4) und der Rückseite des PCB (1) bildet, und/oder die wenigstens eine Dichtkontur (11) eine Abdichtung zwischen einem umlaufenden Rand (21) der LED-Abdeckung (2) und der Vorderseite des PCB (1) bildet.

2. LED-Modul nach Anspruch 1, wobei die Gerätebox (4) und/oder die wenigstens eine LED-Abdeckung (2) lösbar mit dem PCB (1) verbunden ist/sind, wobei der Dichtschaum der jeweiligen Dichtkontur (11) nur an dem PCB (1) anhaftet, während der jeweilige umlaufende Rand (41) der Gerätebox (4) bzw. der LED-Abdeckung (2) an dem Dichtschaum der betreffenden Dichtkontur (11) lösbar anliegt.

3. LED-Modul nach einem der vorhergehenden Ansprüche, wobei auf der Vorderseite und/oder der Rückseite verlaufenden Leiterbahnen (15) des PCBs (1) mit Dichtschaum abgedeckt sind.

4. LED-Modul nach einem der vorhergehenden Ansprüche, wobei die wenigstens eine LED-Abdeckung (2) eine Optik für die LEDs (12) aufweist, insbesondere durch eine Linsenplatte gebildet ist, welche mehrere Linsenoptiken für jeweils eine oder Gruppe von LEDs (12) aufweist.

5. LED-Modul nach einem der vorhergehenden Ansprüche, wobei die wenigstens eine LED-Abdeckung (2), insbesondere mehrere symmetrisch oder asymmetrisch angeordnete LED-Abdeckungen, mittels eines Rahmens (3) mit dem PCB (1) verbunden ist/sind, wobei die wenigstens eine LED-Abdeckung (2) in eine durch den Rahmen (3) definierte Öffnung eingelegt ist und der umlaufende Rand (21) der LED-Abdeckung (2) mittels des Rahmens (3) gegen die Dichtkontur (11) gedrückt wird, wenn der Rahmen (3) mit dem PCB (1) verbunden ist und insbesondere mit einem Steg (32) des Rahmens (3) gegen die LED-Abdeckung (2) drückt.

6. LED-Modul nach dem vorhergehenden Anspruch, wobei der Rahmen (3) einen umlaufenden Steg (31) aufweist und das PCB (1) eine weitere Dichtkontur (11) aus einem Dichtschaum aufweist, in welche der umlaufende Steg (31) des Rahmens (3) eingedrückt ist, wenn der Rahmen (3) mit dem PCB (1) verbunden ist, um eine Abdichtung zwischen dem PCB (1) und dem umlaufenden Steg (31) des Rahmens (3) zu bilden.

7. LED-Modul nach dem vorhergehenden Anspruch, wobei die Dichtkontur (11) für den umlaufenden Steg (32) des Rahmens (3) auf der Vorderseite des PCBs (1) in einem Ort entgegengesetzt zu dem Ort der Dichtkontur (11) für die Gerätebox (4) auf der Rückseite des PCB (1) angeordnet ist.

8. LED-Modul nach einem der vorhergehenden Ansprüche, wobei das PCB (1) eine mit einer Klimamembran verschlossene Öffnung innerhalb einer der genannten Dichtkonturen, insbesondere der Dichtkontur (11) für die Gerätebox (4), aufweist, so dass die Klimamembran eine Verbindung zwischen dem von der jeweiligen Dichtkontur (11) abgeschlossenen Raum und dem Außenraum definiert, so dass ein Druckausgleich zwischen dem abgeschlossenen Raum und der Umgebung ermöglicht ist.

9. LED-Modul nach einem der vorhergehenden Ansprüche, wobei die Gerätebox (4) wenigstens teilweise aus einem wärmeleitfähigen Material, insbesondere Metall, gebildet ist und vorzugsweise Kühlrippen aufweist.

10. LED-Modul nach einem der vorhergehenden Ansprüche, wobei das Vorschaltgerät (7) an Innenseite der Gerätebox (4) montiert ist und in flächigen Kontakt mit der Innenseite steht.

11. LED-Modul nach einem der vorhergehenden Ansprüche, wobei das PCB (1) elektrische Anschlussklemmen (13) aufweist, und das elektronische Vorschaltgerät (7) mittels einer losen Verkabelung mit den elektronischen Anschlussklemmen (13) innerhalb des abgedichteten Innenraums elektrisch verbunden sind.

12. LED-Modul nach einem der vorhergehenden Ansprüche, wobei die Gerätebox (4) mehrere von dem umlaufenden Rand (41) nach außen kragende Haltearme aufweist, welche im montierten Zustand des LED-Moduls flächig auf der Rückseite des PCB (1) aufliegen und mit diesem mechanisch lösbar verbunden sind.
